# EUROPÄISCHE PATENTSCHRIFT

(11) **EP 1 364 164 B1**
(45) Veröffentlichungstag und Bekanntmachung des Hinweises auf die Patenterteilung: **13.04.2005**
(21) Anmeldenummer: 02719956.1
(22) Anmeldetag: 28.02.2002
(51) Int. Cl.: F23N 5/08

(54) **MESSVORRICHTUNG, INSBESONDERE ZUR FLAMMENBEOBACHTUNG WÄHREND EINES VERBRENNUNGSPROZESSES**
MEASURING DEVICE, PARTICULARLY FOR MONITORING FLAMES DURING A COMBUSTION PROCESS
DISPOSITIF DE MESURE, NOTAMMENT DESTINE A L'OBSERVATION DES FLAMMES PENDANT UN PROCEDE DE COMBUSTION

(30) Priorität: 02.03.2001 DE 10110181; 13.06.2001 DE 20109685 U; 06.09.2001 DE 10143548; 10.12.2001 DE 10160411
(43) Veröffentlichungstag der Anmeldung: 26.11.2003
(73) Patentinhaber: Powitec Intelligent Technologies GmbH, 45219 Essen (DE)
(72) Erfinder: WINTRICH, Franz, 45309 Essen (DE); RICHTER, Peter, 44869 Bochum (DE); TIEDTKE, Dirk, 45886 Gelsenkirchen (DE); VESPER, Thomas, 98693 Ilmenau (DE)
(74) Vertreter: Patentanwälte Hosenthien-Held und Dr. Held
(86) Internationale Anmeldenummer: PCT/EP2002/002135
(87) Internationale Veröffentlichungsnummer: WO 2002/070953

(56) Entgegenhaltungen:
- EP-A- 0 802 372
- EP-A- 0 967 440
- DE-A- 19 710 206
- DE-A- 19 931 111
- DE-C- 3 823 494

## Beschreibung

Die Erfindung betrifft eine Meßvorrichtung mit den Merkmalen des Oberbegriffs des Anspruches 1.

Aus der DE 38 23 494 C2 ist eine Meßvorrichtung bekannt, bei welcher durch eine sogenannte Flammenspiegelung zahlreiche Parameter gemessen werden, um einen funktionellen Zusammenhang dieser Parameter mit den Zielgrößen der Regelung zu ermitteln. Die DE 197 10 206 A1 offenbart eine Meßvorrichtung der eingangs genannten Art, bei der das Bild der Flamme, welches über einen gemeinsamen optischen Zugang in die Vorrichtung gelangt, durch Strahlteiler und Filter in vier Teilstrahlen unterschiedlicher Spektralbereiche geteilt und von vier Aufnahmeplatten, vorzugsweise CCD-Kameras, erfaßt wird. Die Anzahl der Aufnahmeplatte und die Spektralbereiche sind bereits bei der Konzeption der Vorrichtung festgelegt. In der DE 199 31 111 A1 ist ein Flammenwächter beschrieben, der mit einer CCD- oder einer CMOS-Kamera versehen ist, welche das Bild der Flamme mit einem Pixel-Array aufnimmt. Die CMOS-Kamera hat den Vorteil einer geringeren Leistungsaufnahme, der Integrationsmöglich von Komponenten der Auswerteschaltung und den freieren und zufälligeren Zugriff auf alle Pixel.

Der vorliegenden Erfindung liegt die Aufgabe zugrunde, eine Meßvorrichtung der eingangs genannten Art zu verbessern. Diese Aufgabe wird durch eine Meßvorrichtung mit den Merkmalen des Anspruches 1 gelöst. Weitere vorteilhafte Ausgestaltungen sind Gegenstand der Unteransprüche.

Dadurch, daß das Aufnahmegerät mit verschiedenen Segmenten der Aufnahmeebene das Bild des thermodynamischen Phänomens gleichzeitig mehrfach aufnimmt, können mit ein und demselben Aufnahmegerät verschiedene Untersuchungen des gleichen Verbrennungsphänomens parallel vorgenommen und Informationen gewonnen werden. Die vorgesehene Hardware-Ausbildung mit der hochortsauflösenden Pixelstruktur und deren softwaremäßige Ansteuerung ist ohne Einschränkungen für den vorgegebenen Einsatzzweck individuell anpassbar, wobei das Aufnahmegerät vorzugsweise als CMOS-Chip mit elektronischer Auswerteeinheit ausgebildet ist. Die hochortsaufgelöste Bilderfassung kann vorzugsweise zugleich hochzeitaufgelöst und/oder hochspektralaufgelöst und/oder multispektralaufgelöst erfolgen. Für die Erfassung der Dynamik der einzelnen Kenngrößen sind keine unterschiedlichen Aufnahmegeräte notwendig, aber auch nicht ausgeschlossen. Die Meßvorrichtung benötigt nur einen einzigen optischen Zugang, wobei mehrere Meßvorrichtungen mit jeweils einem optischen Zugang vorgesehen sein können. Es können auch am gleichen optischen Zugang durch geeignete Abbildungsmittel, beispielsweise Strahlteiler oder Splitoptiken, außer dem erfindungsgemäß vorhandenen Aufnahmegerät weitere Aufnahmegeräte oder sonstige optische Meßgeräte, beispielsweise einfache Kameras, angeschlossen werden.

Der Begriff "optisch" soll im erfindungsgemäßen Zusammenhang nicht auf den sichtbaren Wellenlängenbereich beschränkt sein. Eine hohe Ortsauflösung kann bedeuten, daß noch Strukturen in der Größenordnung von typischen Abmessungen von Verwirbelungen aufgelöst werden können. Die beispielsweise mittels einer Bildverarbeitung gewonnenen Daten, gegebenenfalls zusätzlich die Daten weiterer Aufnahmegeräte, können untereinander korreliert werden, um weitere Informationen zu gewinnen. Die Informationen können dann für eine Regelung des thermodynamischen Prozesses eingesetzt werden, beispielsweise für einen Verbrennungsprozeß, Verwirbelungen von heißer Luft, Lichtmodulationsanalysen oder dergleichen, wobei dann Flammen bzw. die anderen entsprechenden Erscheinungen beobachtet werden.

Mittels der einzeln adressierbaren und auslesbaren Pixel sind innerhalb der Aufnahmeebene auch interessierende Bereiche (regions of interest, ROI) definierbar und gesondert auslesbar, womit deutliche höhere Zeitauflösungen als mit der auf 25 Hz festgelegten Videokamera möglich sind, wobei pro Pixel des ROIs grundsätzlich eine vollständige FFT erhältlich ist. Diese höhere Zeitauflösung bei hochfrequenten Vorgängen kann auch mit einer Glasfaserkamera als weiterem Aufnahmegerät erreicht werden. Die Glasfaserkamera, welche vorzugsweise mehrere zu einer Matrix angeordnete Glasfasern umfaßt, kann auch für eine ortsaufgelöste Spektroskopie verwendet werden.

Vorzugsweise ist zur Einsparung einer Kühlvorrichtung das Aufnahmegerät in einem Gehäuse außerhalb eines das thermodynamische Phänomen umschließenden Raumes angeordnet. Die Abbildungsmittel umfassen vorzugsweise außer einer für den optischen Zugang vorgesehenen Abbildungsoptik (in starrer Ausbildung als Boroskop bezeichnet; in ebenfalls möglicher flexibler Ausbildung, beispielsweise als Glasfaserbündel, als Endoskop bezeichnet) noch eine Splitoptik, um das Aufnahmegerät mit mehreren gleichen Bildern nebeneinander zu versorgen. Anstelle der Splitoptik kann auch in einer Brennebene der Optik ein holographisches Filter vorgesehen sein, welches einerseits ein mehrfaches Bild erzeugen und andererseits bestimmte Wellenlängenbereiche herausfiltern kann. Optional ist ein Strahlteiler für den Anschluß weiterer Meßgeräte (einschließlich weiterer Kameras, beispielsweise Glasfaserkameras oder herkömmlicher Videokameras) vorgesehen, welche alle im gleichen, gemeinsamen Gehäuse wie das erfindungsgemäße Aufnahmegerät oder in optisch gekoppelten Gehäusen untergebracht sein können. Im Falle eines Glasfaserbündels als Abbildungsoptik können die Glasfasern unterschiedlichen Aufnahme- und Auswertegeräten zugeordnet sein.

Für die optische Anregungsexperimente von Substanzen, die sich beispielsweise in einer Flamme befinden, sind vorzugsweise in der Nähe des optischen Zugangs, beispielsweise an der Spitze der Abbildungsmittel, einer oder mehrere Halbleiterlaser angebracht. Der Einbau derartiger Mittel zur optischen Anregung ist nicht auf die erfindungsgemäße Meßvorrichtung beschränkt.

Durch eine Filterung einzelner Bildpunkte des Kamerabilds in einer Filtervorrichtung und Kombination der gefilterten Bildpunkte zu einem bestimmten Zeitpunkt mit gefilterten Bildpunkten zu wenigstens einem benachbarten Zeitpunkt, steht in kürzester Zeir ein vollständiges Bild zur Verfügung, welches direkt weiter verwendet werden kann, beispielsweise für eine Thermographie-Untersuchung oder zur Regelung des thermodynamischen Prozesses, ohne daß eine - notwendigerweise eine gewisse Aufnahmezeit beanspruchende - Spektroskopie notwendig ist. Die Filtervorrichtung ist vorzugsweise digital ausgebildet und im Rechner implementiert, kann aber auch als gesonderte Filtervorrichtung zwischen dem Aufnahmegerät und dem Rechner vorgesehen sein. Die Filtervorrichtung kann einen Helligkeits-Filter und/oder Bewegungs-Filter und/oder Trübungs-Filter aufweisen.

Im folgenden ist die Erfindung anhand dreier Ausführungsbeispiele näher erläutert. Es zeigen
- Fig. 1: einen schematischen Aufbau des ersten Ausführungsbeispiels,
- Fig. 2: ein Blockschaltbild eines Regelkreises mit dem ersten Ausführungsbeispiel,
- Fig. 3: eine schematische Darstellung der Aufnahmeebene,
- Fig. 4: ein Blockschaltbild eines Aufnahmegeräts,
- Fig. 5: ein Blockschaltbild einer Variante des Aufnahmegeräts,
- Fig. 6: einen schematischen Aufbau bei einem beispielhaften Einsatz für einen Zementofen,
- Fig. 7A: ein beispielhaftes Kamerabild vor dem Filtern,
- Fig. 7B: das Bild von Fig. 7A nach dem Filtern,
- Fig. 7C: ein anderes Bild entsprechend Fig. 7B nach dem Filtern,
- Fig. 7D: eine Kombination der Bilder von Fig. 7B und 7C zu einem gesamten gefilterten Bild,
- Fig. 8: einen schematischen Aufbau des zweiten Ausführungsbeispiels,
- Fig. 9: ein Blockschaltbild mit dem eingebundenen zweiten Ausführungsbeispiel, und
- Fig. 10: einen Schnitt durch ein Glasfaserbündel des dritten Ausführungsbeispiels.

Eine gemäß dem ersten Ausführungsbeispiel ausgebildete Meßvorrichtung, welche beispielhaft zur Flammenbeobachtung während eines Verbrennungsprozesses eingesetzt wird, ist im folgenden als Multisensor 201 bezeichnet. Der Multisensor 201 weist ein Gehäuse 203 auf, welches auf seiner Außenseite mit verschiedenen Anschlüssen versehen ist. Am Multisensor 201 ist als ein erstes Abbildungsmittel ein Boroskop 205 angeschlossen, dessen vom Multisensor 201 abgewandtes Ende durch die Wand eines Kessels K oder dergleichen gesteckt und innerhalb desselben angeordnet ist. Die im Boroskop 205 enthaltene Abbildungsoptik bildet die Strahlung einer Flamme F (oder eines anderen thermodynamischen Phänomens), welche in dem beispielsweise mit Kohle beschickten Kessel K während dessen Betrieb entsteht, in das Innere des Gehäuses 203 ab. Der Multisensor 201 selber ist mit einem gewissen Abstand soweit außerhalb des Kessels K angeordnet, daß keine spezielle Kühlung für den Multisensor 201 notwendig ist. Für optische Anregungen sind an der Spitze des Boroskops 205 eine oder mehrere Halbleiterlaserdioden 206 angeordnet.

Die durch das Boroskop 205 in den Multisensor 201 einfallende Strahlung wird, gegebenenfalls nach Durchlaufen eines Strahlteilers, in einer Splitoptik 207 als einem zweiten Abbildungsmittel optisch vervielfältigt, so daß vorliegend vier gleiche Bilder der Flamme F entstehen. Die einzelnen Strahlengänge treten durch optische Filter 209 oder Blenden hindurch. Alle vorliegend vier Strahlengänge werden auf getrennte Segmente 210 oder Fenster in der Aufnahmeebene von ein und demselben Aufnahmegerät 211 projiziert, so daß das hochortsauflösende Aufnahmegerät 211 vier räumlich voneinander getrennte, aber vollständige Bilder mit gleichem Inhalt erfaßt. Dem später genauer beschriebenen Aufnahmegerät 211 ist eine Auswerteeinheit A nachgeschaltet.

Die Filter 209 in den einzelnen Strahlengängen können als schmalbandige Interferenzfilter ausgebildet sein, mittels welcher der Multisensor 201 als ein hochortsauflösender (Mehrfach-)Quotientenpyrometer betrieben werden kann, das an einzelnen Stützstellen des Spektralbereichs ein integriertes Signal aufnimmt und in dessen Auswerteeinheit A eine pixelgenaue Verrechnung der gefilterten Bilder durch Quotientenbildung erfolgt. Die Filter 209 können auch spektral breitbandig ausgebildet sein, um das RGB-System einer hochortsauflösenden 3-Chip-Farbkamera zu simulieren. In einer Abwandlung ist in einer Brennebene der abbildenden Optik ein holographisches Filter vorgesehen, welches zum einen die Bilder der Flamme vervielfacht, also die Splitoptik 207 ersetzt, und zum anderen die vorgenannte Filterung vornimmt, also die Filter 209 ersetzt.

Das Aufnahmegerät 211 ist ein CMOS-Highspeed-Chip mit elektronischer Auswerteeinheit, welcher pixelweise ansteuerbar ist und sichtbares Licht sowie infrarote und ultraviolette Strahlung in digitale Signale mit hoher Bildfolge umwandelt. Bei diesem Aufnahmegerät 211 ist innerhalb der Aufnahmeebene, welche auch gekrümmt sein kann, eine zweidimensionale Matrix von Pixeln angeordnet, beispielsweise ein Pixel-Array 231 von 1024x1024 Pixeln. Die Pixel sind untereinander gleich ausgebildet, d.h. das Aufnahmegerät 211 ist in der Aufnahmeebene einheitlich strukturiert.

Jeder Pixel stellt einen Einzelsensor dar. Die wahlfreie Adressierung des einzelnen Pixel des Aufnahmegeräts 211 ermöglicht ein Auslesen einzelner Pixel. Im gesamten Pixel-Array 231 des Aufnahmegeräts 211 oder in einem oder mehreren Segmenten 210 sind daher einzelne Bereiche definierbar, im folgenden als ROI 233 (region of interest) bezeichnet. Bei vorgegebener Ausleserate eines einzelnen Pixels (typischerweise mehrere zig-MHz) kann eine Bildrate entsprechend dem Verhältnis der Gesamtfläche zur Größe des oder der ROI 233 erreicht werden, welche deutlich größer ist als die Vollbildrate (typischerweise einige zig fps, d.h. frames per second). Die Form und Anzahl der ROI 233 ist dem Einzelfall angepaßt. Im einfachsten Fall ist eine Gruppe von mehreren, direkt benachbarten Pixeln zu einer rechteckigen oder runden ROI 233 zusammengefaßt, jedoch sind auch regelmäßige Anordnungen isolierter ROI 233, Texturen mit Fehlstellen oder netzartige Strukturen mit Stützstellen möglich. Eine Änderung der ROI 233 kann auch dynamisch erfolgen, d.h. während des Betriebs des Multisensors 201, beispielsweise wenn verschiedene Untersuchungen zeitlich hintereinander erfolgen sollen.

Für ein orts-zeit-abhängiges Profil von Turbulenzen in der Flamme F beispielsweise ist innerhalb eines Segments 210 eine Verteilung mehrerer ROI 233 über die Flamme F sinnvoll, wobei die einzelnen ROI 233 gleichzeitig oder - aufgrund der bei gleichbleibenden Verbrennungsbedingungen weitgehend ortsstabil bleibenden Turbulenzzonen - nacheinander ausgelesen werden. Durch eine wahlweise Verwendung einer logarithmischen Kennlinie bei der Umwandlung der Strahlungsintensität in eine elektrische Kenngröße kann eine höhere Auflösung bei großen Helligkeitsunterschieden erreicht werden. Der Multisensor 201 kann somit auch für hochortsaufgelöste Untersuchungen hochdynamischer Vorgänge in der Flamme F, beispielsweise als Sensor für die Untersuchung von Turbulenzen, Kornspektren oder des Mischverhaltens von unterschiedlichen Phasenströmen eingesetzt werden, wobei die Weiterverarbeitung der Bilddaten aus den ROI 233 mittels einer FFT (pro Pixel), einer Time-Delay-Neuronal-Network-Analysis und/oder einer Joint-Time-Frequency-Analysis erfolgt. Die Kurven der Signale (jedes Pixels) können beispielsweise auf ein Funktionensystem von Wavelets abgebildet werden.

Das Aufnahmegerät 211 kann intern als Standard-CMOS-Highspeed-Kamera ausgebildet sein, d.h. die Bildinformationen im Pixel-Array 231 werden ausgelesen, mittels eines Analog-Digital-Wandlers, im folgenden als ADC 235 bezeichnet, digitalisiert und von einem Treiber 237 direkt über eine digitale Schnittstelle (z.B. LVDS) zur Weiterverarbeitung in eine Bildverarbeitungskarte eines externen Rechners als Auswerteeinheit A geschrieben. Die Auswerteeinheit A, beispielsweise ein herkömmlicher Personalcomputer, nimmt dann die Bildverarbeitung vor. Die Steuerung des Aufnahmegeräts 211 erfolgt intern durch eine Steuereinheit 239 mit Mikroprozessor, die über eine Standardschnittstelle (z.B. RS232/485) extern ansteuerbar ist. Für ein Video-Live-Bild der Flamme F wird ein Segment 210 des Pixel-Arrays 231 ausgewählt.

Das Aufnahmegerät 211 kann in einer Variante intern als CMOS-Highspeed-Kamera mit Bildvorbearbeitung ausgebildet sein. Zunächst werden die aus dem Pixel-Array 231 ausgelesenen Bilddaten vom ADC 235 umgewandelt und dann in einen Bildspeicher 241 geschrieben. Ein Digitaler Signalprozessor, im folgenden als DSP 243 bezeichnet, kann sowohl jede Art von Bildverarbeitung der Daten aus dem Bildspeicher 241 durchführen als auch die ROI 233 definieren, über eine Standardschnittstelle die Ergebnisse der Bildverarbeitung an die Auswerteeinheit A ausgeben und die externen Steuersignale empfangen, und für ein Live-Bild der Flamme F den Bildspeicher 241 entsprechen der CCIR-Norm auslesen und über eine Videosignal-Schnittstelle 245 ausgeben.

In Bezug auf die hardwaremäßige Ausgestaltung können beispielsweise das Pixel-Array 231 und der ADC 235 oder das Pixel-Array 231, der ADC 235 und der DSP 243 auf dem gleichen Chip untergebracht sein. Es sind auch andere Integrationsmöglichkeiten denkbar.

Bei beiden Kameratypen sind außer dem Live-Bild, der Pyrometrie und den Turbulenzuntersuchungen mittels der voneinander unabhängig ansteuerbaren Segmente 210 des Aufnahmegeräts 211 noch weitere Daten über thermische und spektrale Verhältnisse des Verbrennungsprozesses ermittelbar, d.h. das Aufnahmegerät 211 kann - gleichzeitig in verschiedenen Segmenten oder zeitlich alternierend - unterschiedliche Prozeßparameter, Kenngrößen oder Zustandsvariablen des Verbrennungsprozesses erfassen, und zwar räumlich und zeitlich hochaufgelöst. Die Auswertung dieser Kenngrößen in der Auswerteeinheit A erfolgt beispielsweise mittels eines implementierten neuronalen Netzes.

Der Multisensor 201 bildet einen Teil eines Regelkreises, bei dem Auswertung der gemessenen Kenngrößen, vorzugsweise über einen zentralen Rechner C, zur Steuerung der Stellvorrichtungen V des Kessels K verwendet wird, beispielsweise der Primärluftzufuhr oder der Kohlezufuhr. Der Verbrennungsprozeß kann dann optimal geregelt werden, beispielsweise in Hinblick auf geringe Schadstoffemissionen oder einen hohen Wirkungsgrad.

Der Multisensor 201 ist auch als Flammenwächter einsetzbar. Hierzu wird beispielsweise ein vertikales, schmales ROI 233, auf welchem näherungsweise eine durchschnittlich große Flamme über ihre gesamte Höhe hinweg abgebildet wird. Wie im Falle eines herkömmlichen, punktförmig arbeitenden Flammenwächters schaltet der Multisensor 201 die Anlage bei fehlendem Flammenbild ab, jedoch sind aufgrund der Definitionsmöglichkeit eines länglichen ROI viel weniger Einzelgeräte notwendig. Der Multisensor 201 ist "eigensicher", d.h. er schaltet bei einem eigenen Defekt ab. Hierzu ist beispielsweise eine Diode vorgesehen, welche den Stromfluß im Chip prüft.

Ein beispielhafter Einsatz des Multisensors 201 bei einem Zementofen K ist im folgenden beschrieben. Im Zementofen K ist während des Brennvorgangs eine Flamme F vorhanden. Das Boroskop 205 (oder eine andere Abbildungsvorrichtung) bildet ein Bild der Flamme F auf den außerhalb des Zementofens K angeordneten Multisensor 201 mit seinem oben beschriebenen, digitalen Aufnahmegerät 211 mit den einzeln adressierbaren und auslesbaren Pixeln ab. An den Multisensor 201 ist ein Rechner C angeschlossen, welcher die Signale des Aufnahmegeräts 211, im folgenden als Kamerabilder bezeichnet, verarbeitet.

Für die Verarbeitung werden im Kamerabild Bildpunkte definiert, welche in der Regel jeweils einem der Pixel entsprechen, aber auch eine Gruppen benachbarter Pixel sein kann. Der Rechner C filtert das zu einem bestimmten Zeitpunkt erfaßte Kamerabild, im folgenden als Frame B 1 bezeichnet, indem die einzelnen Bildpunkte des Frames B1 drei digitalen Filtern unterworfen werden. Der Rechner C wirkt also als digitale Filtervorrichtung. Die drei digitalen Filter sind mit UND-Bedingungen verknüpft, um kurzfristige Störungen des Bildes der Flamme F, beispielsweise Staubwolken S oder Rauchschwaden zwischen der Flamme F und dem Boroskop 205, zu eliminieren. In einem ersten Filter (Helligkeits-Filter) wird mittels eines Schwellwertes eine Mindesthelligkeit geprüft. In einem zweiten Filter (Bewegungs-Filter) werden Bewegungen von Störungen über benachbarte Pixel zu aufeinander folgenden Zeitpunkten hinweg eliminiert. In einem dritten Filter (Trübungs-Filter) wird durch Berechnung einer Entropie eine Trübung erfaßt. Die Bildpunkte, welche nicht alle drei Filter passieren, werden verworfen.

Von dem Frame B 1 verbleiben daher - je nach Umfang der Störungen - nur einige gefilterte Bildpunkte B1', also ein gefilterter, lückenhafter Frame. Diese Bildpunkte B1' werden mit den zum nächsten Zeitpunkt erfaßten und gefilterten Bildpunkten B2', d.h. dem nächsten gefilterten Frame, kombiniert, bis sich nach gegebenenfalls mehreren dieser Kombinationen ein möglichst geschlossenes Endbild ergibt, im folgenden als gefiltertes Bild BE bezeichnet. Die Anzahl der dafür notwendigen Frames hängt von der gewünschten Auflösung und dem Verhältnis zwischen der charakteristischen Zeitskala für die Änderungen der Flamme und der charakteristischen Zeitskala der Änderungen der Störungen ab, kann aber auch willkürlich festgelegt werden. Da das Aufnahmegerät 211 eine sehr hohe Folge von Frames liefern kann, beispielsweise einige Hundert pro Sekunde, kann der Rechner C in der Regel mehrere gefilterte Bilder BE pro Sekunde mit ausreichender Auflösung erzeugen.

Der Rechner C verarbeitet das gefilterte Bild BE weiter, indem dessen Punkte einer Thermograpie-Untersuchung unterworfen werden. Zusätzlich kann das gefilterte Bild BE für eine visuelle Überwachung auf einen Monitor M gegeben werden. Der Rechner C wird zugleich auch zur Regelung des Brennvorgangs mittels des implementierten neuronalen Netzes eingesetzt, wofür er mit den verschiedenen Stellvorrichtungen V verbunden ist, welche er zur Änderung von Stellgrößen ansteuert.

Eine zweite beispielhafte Meßvorrichtung zur Flammenbeobachtung während eines Verbrennungsprozesses ist im folgenden ebenfalls als Multisensor 1 bezeichnet. Der Multisensor 1 weist ein Gehäuse 3 auf, welches auf seiner Außenseite mit verschiedenen Anschlüssen versehen ist. Am Multisensor 1 ist ein Boroskop 5 angeschlossen, dessen vom Multisensor 1 abgewandtes Ende durch die Wand eines Kessels K oder dergleichen gesteckt und innerhalb desselben angeordnet ist. Die im Boroskop 5 enthaltene Abbildungsoptik bildet die Strahlung einer Flamme F, welche im Kessel K während dessen Betrieb entsteht, in das Innere des Gehäuses 3 des Multisensors 1 ab. Der Multisensor 1 selber ist mit einem gewissen Abstand soweit außerhalb des Kessels K angeordnet, daß keine spezielle Kühlung für den Multisensor 1 notwendig ist.

Die durch das Boroskop 5 in den Multisensor 1 einfallende Strahlung wird in einem Strahlteiler 7 geteilt. Ein Teil der einfallenden Strahlung tritt durch den halbdurchlässigen Spiegel des Strahlteilers 7 und durch eine dahinter angeordnete, steuerbare, erste Blende 9 hindurch und fällt in eine Videokamera 11 als Aufnahmegerät, im Ausführungsbeispiel eine 3-Chip-CCD-Kamera. Das Signal der Videokamera 11, im folgenden als Videosignal bezeichnet, wird zum einen durch einen ersten Videoausgang 13 aus dem Gehäuse 3 heraus zu einem Bildschirm M geführt, welcher ein Live-Bild darstellt. Zum anderen wird das Videosignal durch einen zweiten Videoausgang 15 aus dem Gehäuse 3 heraus zu einer Thermographieeinheit T geführt, wo die Temperatur der Flamme F bestimmt wird. Zur Kalibrierung kann vorab von einem innerhalb oder außerhalb des Multisensors 1 angeordneten Farbstrahler 17 über den Strahlteiler 7 ein monochromatischer Strahl in die Videokamera 11 geleitet werden, welcher dann als Referenz für die Temperaturbestimmung dient. Dieser Strahl kann im Falle einer ständigen Überwachung auch zur Kontrolle der Funktionsfähigkeit der Bauteile des Multisensors benutzt werden, d.h. als eine Art Testbild für eine "Eigensicherung".

Ein anderer Teil der in den Strahlteiler 7 einfallenden Strahlung wird vom halbdurchlässigen Spiegel reflektiert und gelangt durch eine steuerbare, zweite Blende 19 in eine Glasfaserkamera 21. Die Glasfaserkamera 21 gleicht vom Aufbau der Optik her einer Videokamera, hat jedoch in der Bildebene anstelle der lichtempfindlichen Schichten eine Matrix 23 mit den Enden mehrerer Glasfasern 25. Das Bild der Flamme F wird so ortsaufgelöst auf die Glasfasern 25 übertragen. Etwa die Hälfte der Glasfasern 25 ist zu einer Spektrometereinheit S geführt, wo das Signal jeder einzelnen Glasfaser 25 in einem frei wählbaren Spektralbereich (infrarot bis ultraviolett) spektral hoch aufgelöst wird, beispielsweise on-line in individuellen Spektrometern. Aus den durch das Verhältnis von Absorption und Emission bestimmten Spektren können verschiedene Informationen gewonnen werden, welche vorliegend (hoch) ortsaufgelöst sind. Alle Spektren werden zur gleichen Zeit für verschiedene Orte erstellt und können somit instationäre Vorgänge abbilden.

Die andere Hälfte der Glasfasern 25 dient der Analyse der Verwirbelungen (Turbulenzen) im Kessel K, und wird daher zu einer Auswerteeinheit A geführt, wo beispielsweise die Glasfasern 25 zusammengeführt werden und das gemeinsame Signal zeitlich hochaufgelöst detektiert wird, um mittels einer Time-Delay-Neuronal-Network-Analysis und/oder einer Joint-Time-Frequency-Analysis weiterverarbeitet werden zu können. Die Kurven der Signale können beispielsweise auf ein Funktionensystem von Wavelets abgebildet werden.

Der Multisensor 1, die Thermographieeinheit T, die Spektrometereinheit S und die Auswerteeinheit A sind mit einer Rechnereinheit C verbunden, welche die entsprechenden Auswertungen der gemessenen Prozeßparameter vornimmt, beispielsweise mittels eines implementierten neuronalen Netzes, und zur Regelung des Verbrennungsprozesses im Kessel K über eine Rückkopplung R die Stellvorrichtungen des Kessels K betätigt, beispielsweise ein Ventil V für die Primärluft.

In einer abgewandelten Ausführungsform sind anstelle der hoch orts- und hoch spektral auflösenden Spektrometereinheit S mit einzelnen Spektrometern an den Enden der Glasfasern Dioden vorgesehen, welche mit einer Abtastfrequenz von beispielsweise bis zu 2 kHz - und gegebenenfalls unterschiedlicher spektraler Empfindlichkeit - ein hoch orts-, hoch zeit- und gering spektralaufgelöstes Signal aufnehmen, um beispielsweise Kurvenformen zu ermitteln. Die Kurven können beispielsweise ebenfalls auf ein Funktionensystem von Wavelets abgebildet werden. In einer weiter abgewandelten Ausführungsform ist anstelle der Spektrometereinheit S ein n-dimensionales Pyrometer vorgesehen, das an jedem Glasfaserende ein integriertes Signal aufnimmt und zueinander ins Verhältnis setzt, so daß der Spektralbereich nur durch einzelnen Stützstellen erfaßt wird. Die Technologie der Glasfaserkamera 21 ermöglicht es, daß in weiteren, abgewandelten Ausführungsformen zugleich Spektrometer, Dioden, Pyrometer und/oder hoch zeitauflösenden Sensoren in beliebig wählbarer Verteilung an die Glasfasern 25 angeschlossen werden können, und zwar an benachbarte Glasfasern und/oder über Verzweigungen, um eine den Bedürfnissen angepaßte Orts-, Zeit- und Spektralauflösung zu erhalten.

Es ist auch möglich, anstelle der Videokamera 11 eine abgewandelte Kamera zu verwenden, die pixelweise so abfragbar ist, daß ein Teil der Pixel für die Detektion des Zeitverhaltens und der andere Teil für das Ortsverhalten verwendet werden können.

Das dritte Ausführungsbeispiel gleicht dem zweiten Ausführungsbeispiel in weiten Teilen. Als gleicher optischer Zugang ist anstelle des Boroskops 5 ein Glasfaserbündel 105 von einigen zig-Tausend Glasfasern 125 vorgesehen, von den ein Teil für räumliches Verhalten der zu beobachtenden Flamme, ein Teil für zeitliches Verhalten und ein Teil für spektrales Verhalten verwendet wird und wie im zweiten Ausführungsbeispiel entsprechenden Meß- und Auswertegeräten zugeführt wird, wobei der Strahlteiler 7 entfällt. Die beim zweiten Ausführungsbeispiel genannten Abwandlungen sind auch beim dritten Ausführungsbeispiel möglich.

## Patentansprüche

1. Meßvorrichtung, insbesondere zur Flammenbeobachtung während eines Verbrennungsprozesses, mit wenigstens einem digitalen Aufnahmegerät (11; 211), Abbildungsmitteln (7; 205, 207), welche über einen optischen Zugang (5; 105; 205) das Bild des zu beobachtenden thermodynamischen Phänomens (F) erfassen und auf eine ein Pixel-Array (231) aufweisende Aufnahmeebene des Aufnahmegeräts (11; 211) abbilden. wobei in Hinblick auf mehrere unterschiedliche, veränderliche Kenngrößen des thermodynamischen Phänomens (F) das Aufnahmegerät (11; 211) alleine - oder das Aufnahmegerät (11; 211) und wenigstens ein den gleichen optischen Zugang (5; 105; 205) benutzendes weiteres Aufnahmegerät (21) - mehrere Bilder des thermodynamischen Phänomens (F) jeweils unabhängig voneinander räumlich und zeitlich aufgelöst aufnimmt, **dadurch gekennzeichnet, daß** das einheitlich strukturierte Pixel-Array (231) hochortsauflösend und als zweidimensionale Matrix von untereinander gleich ausgebildeten, einzeln adressierbaren und anslesbaren Pixeln ausgebildet ist, wobei innerhalb des Pixel-Arrays (231) einzelne Segmente (210) definierbar und gesondert auslesbar sind, die Abbildungsmittel (7; 205, 207) das Bild des thermodynamischen Phänomens (F) gleichzeitig mehrfach auf verschiedene Segmente (210) des Pixel-Arrays (231) ein und desselben Anfnahmegeräts (211) abbilden und das Aufnahmegerät (211) das Bild des thermodynamischen Phänomens (F) in Hinblick auf unterschiedliche Kenngrößen des Verbrennungsphänomens (F) mit den verschiedenen Segmenten (210) der Aufnahmeebene gleichzeitig mehrfach aufnimmt.

2. MeBvorrichtung nach Anspruch 1, **dadurch gekennzeichnet**, daβ in einem oder mehren Segmenten (210) ROI (233) definierbar sind, welche, gesondert mit einer Bildrate auslesbar sind, die gegenüber der Vollbildrate deutlich höher ist.

3. Meßvorrichtung nach Anspruch 1 oder 2, **dadurch gekennzeichnet, daß** das Aufnahmegerät (211) eine CMOS-Highspeed-Kamera ist.

4. Meßvorrichtung nach einem der vorhergehenden Ansprüche, **dadurch gekennzeichnet, daß** das Aufnahmegerät (11; 211) sich innerhalb eines Gehäuse (3; 203) befindet, welches außerhalb eines das thermodynamischen Phänomens (F) umschließenden Raum (K) angeordnet ist, wobei gegebenenfalls vorhandene weitere Aufnahmegeräte (21) ebenfalls innerhalb des Gehäuses (203) angeordnet sind.

5. Meßvorrichtung nach Anspruch 4, **dadurch gekennzeichnet, daß** als optischer Zugang ein zwischen dem das thermodynamischen Phänomens (F) umschließenden Raum (K) und dem Gehäuse (3; 303) verlaufendes Glasfaserbündel (105) vorgesehen ist.

6. Meßvorrichtung nach einem der vorhergehenden Ansprüche, **dadurch gekennzeichnet, daß** das Aufnahmegerät (11; 211) oder das weitere Aufnahmegerät (21) das Bild des thermodynamischen Phänomens (F) jeweils sowohl hochortsaufgelöst einerseits als auch hochzeitaufgelöst und/oder hochspektralaufgelöst und/oder multispektralaufgelöst andererseits aufnimmt.

7. Meßvorrichtung, nach einem der vorhergehenden Ansprüche, **dadurch gekennzeichnet, daß** als weiteres Aufnahmegerät eine Glasfaserkamera (21) vorgesehen ist.

8. Meßvorrichtung nach Anspruch 7, **dadurch gekennzeichnet, daß** wenigstens ein Teil der Glasfasern (25) der Glasfaserkamera (21) an wenigstens eine Spektrometereinheit (S) angeschlossen ist, um eine ortsaufgelöste Spektroskopie vorzunehmen, oder wenigstens ein Teil der Glasfasern (25) der Glasfaserkamera (21) an jeweils eine Diode angeschlossen ist, um eine orts- und zeitaufgelöste Detektion vorzunehmen, oder wenigstens ein Teil der Glasfasern (25) der Glasfaserkamera (21) an jeweils ein Pyrometer angeschlossen ist, um eine ortsaufgelöste Detektion vorzunehmen.

9. Meßvorrichtung nach einem der vorhergehenden Ansprüche, **dadurch gekennzeichnet, daß** Mittel (206) für Anregungen des thermodynamischen Phänomens in die Meßvorrichtung (201) integriert sind.

10. Meßvorrichtung nach einem der vorhergehenden Ansprüche, **dadurch gekennzeichnet, daß** eine Filtervorrichtung (C) wenigstens einzelne Bildpunkte des Kamerabilds (B1) des Aufnahmegeräts (11; 211) filtert, wobei die gefilterten Bildpunkte (B1') zu einem bestimmten Zeitpunkt mit gefilterten Bildpunkten (B2') zu wenigstens einem benachbarten Zeitpunkt kombiniert werden.

11. Regelungsvorrichtung mit einer Meßvorrichtung (1; 201) nach einem der vorhergehenden Ansprüche, wenigstens einer an die Meßvomchtung (1; 201) angeschlossenen Auswerteeinheit (A; M, T, S) und einer Rückkopplung auf Stcuvorrichtungen (V) eines das thermodynamische Phänomen (F) umschließenden Raumes (K), wobei die Regelung des thermodynamischen Prozesses in diesem Raum (K) mit Daten der Auswerteeinheit (A; M, T, S) erfolgt.

## Claims

1. Measuring device, particularly for monitoring flames during a combustion process, with at least one digital recording unit (11; 211), imaging means (7; 205, 207), which capture the image of the thermodynamic phenomenon (F) to be monitored via an optical access (5; 105; 205) and map it onto a recording plane, comprising a pixel array (231), of the recording unit (11; 211), wherein, with regard to a plurality of different, variable characteristic quantities of the thermodynamic phenomenon (F), the recording unit (11; 211) alone - or the recording unit (11; 211) and at least one further recording unit (21) using the same optical access (5; 105; 205) - record(s) a plurality of images of the thermodynamic phenomenon (F) in each case independently of one another in a spatially and temporally resolved manner, **characterised in that** the uniformly structured pixel array (231) is formed in a highly spatially resolving manner and as a two-dimensional matrix of identically formed pixels which can be individually addressed and read out, wherein individual segments (210) can be defined and separately read out within the pixel array (231), the imaging means (7; 205, 207) simultaneously and repeatedly map the image of the thermodynamic phenomenon (F) onto different segments (210) of the pixel array (231) of one and the same recording unit (211), and the recording unit (211) simultaneously and repeatedly records the image of the thermodynamic phenomenon (F) with regard to different characteristic quantities of the combustion phenomenon (F) with the different segments (210) of the recording plane.

2. Measuring device according to Claim 1, **characterised in that** ROI (regions of interest) (233) can be defined in one or a plurality of segment(s) (210), which (ROI) can be read out separately with an image rate which is distinctly higher than the frame rate.

3. Measuring device according to Claim 1 or 2, **characterised in that** the recording unit (211) is a CMOS high-speed camera.

4. Measuring device according to any one of the preceding Claims, **characterised in that** the recording unit (11; 211) is located inside a housing (3; 203) which is disposed outside of a space (K) enclosing the thermodynamic phenomenon (F), wherein further recording units (21) which are optionally provided are likewise disposed inside the housing (203).

5. Measuring device according to Claim 4, **characterised in that** an optical fibre bundle (105), which extends between the space (K) enclosing the thermodynamic phenomenon (F) and the housing (3; 303), is provided as the optical access.

6. Measuring device according to any one of the preceding Claims, **characterised in that** the recording unit (11; 211) or the further recording unit (21) records the image of the thermodynamic phenomenon (F) in each case both in a highly spatially resolved manner on the one hand and in a highly temporally resolved and/or highly spectrally resolved and/or multispectrally resolved manner on the other.

7. Measuring device according to any one of the preceding Claims, **characterised in that** a fibre-optic camera (21) is provided as the further recording unit.

8. Measuring device according to Claim 7, **characterised in that** at least some of the optical fibres (25) of the fibre-optic camera (21) are connected to at least one spectrometer unit (S) in order to carry out spatially resolved spectroscopy, or at least some of the optical fibres (25) of the fibre-optic camera (21) are connected to a respective diode in order to carry out spatially and temporally resolved detection, or at least some of the optical fibres (25) of the fibre-optic camera (21) are connected to a respective pyrometer in order to carry out spatially resolved detection.

9. Measuring device according to any one of the preceding Claims, **characterised in that** means (206) for exciting the thermodynamic phenomenon are integrated into the measuring device (201).

10. Measuring device according to any one of the preceding Claims, **characterised in that** a filter device (C) filters at least individual image points of the camera image (B1) of the recording unit (11; 21), wherein the filtered image points (B1') at a certain instant are combined with filtered image points (B2') at at least one adjacent instant.

11. Regulating device with a measuring device (1; 201) according to any one of the preceding Claims, at least one evaluation unit (A; M, T, S), which is connected to the measuring device (1; 201), and a feedback to adjusting devices (V) of a space (K) enclosing the thermodynamic phenomenon (F), wherein data of the evaluation unit (A; M, T, S) are used to regulate the thermodynamic process in this space (K).

## Revendications

1. Dispositif de mesure, en particulier pour l'observation d'une flamme pendant un processus de combustion, comprenant au moins un appareil photographique numérique (11 ; 211), des moyens de reproduction (7 ; 205, 207) qui captent l'image du phénomène thermodynamique (F) à observer par l'intermédiaire d'un accès optique (5 ; 105 ; 205) et la reproduisent sur un plan de réception de l'appareil photographique (11 ; 211), lequel plan présente un groupe de pixels (231), dispositif dans lequel, en vue d'obtenir plusieurs caractéristiques différentes, variables, du phénomène thermodynamique (F), l'appareil photographique (11 ; 211) prend seul - ou l'appareil photographique (11 ; 211) et au moins un appareil photographique supplémentaire (21) qui utilise le même accès optique (5 ; 105 ; 205) prennent - plusieurs images du phénomène thermodynamique (F), avec des résolutions dans l'espace et dans le temps indépendantes les unes des autres, **caractérisé par le fait que** le groupe de pixels (231), qui est d'une structure unitaire, est à haute résolution locale et constitué par une matrice bi-dimensionnelle de pixels identiques entre eux qui peuvent être adressés et lus séparément, cependant que, dans le groupe de pixels (231), des segments distincts (210) peuvent être définis et lus séparément, les moyens de reproduction (7 ; 205, 207) formant l'image du phénomène thermodynamique (F) simultanément en plusieurs exemplaires sur différents segments (210) du groupe de pixels (231) d'un seul et même appareil photographique (211), et l'appareil photographique (211) prend simultanément l'image du phénomène thermodynamique (F) en plusieurs exemplaires avec les différents segments (210) du plan de réception, afin de capter différentes caractéristiques du phénomène de combustion (F).

2. Dispositif de mesure selon la revendication 1, **caractérisé par le fait que**, dans un ou plusieurs segments (210), peuvent être définis des ROI (203) qui peuvent être lus séparément avec une cadence d'images qui est nettement plus élevée que la cadence des images complètes.

3. Dispositif de mesure selon l'une des revendications 1 ou 2, **caractérisé par le fait que** l'appareil photographique (211) est une caméra CMOS Highspeed.

4. Dispositif de mesure selon l'une des revendications précédentes, **caractérisé par le fait que** l'appareil photographique (11 ; 211) se trouve à l'intérieur d'un boîtier (3 ; 203) qui est disposé en dehors d'une chambre (K) qui entoure le phénomène thermodynamique (F), des appareils photographiques supplémentaires (21) éventuellement présents étant aussi disposés à l'intérieur du boîtier (203).

5. Dispositif de mesure selon la revendication 4, **caractérisé par le fait qu'**il est prévu, comme accès optique, un faisceau de fibres de verre (105), lequel s'étend entre la chambre (K) qui entoure le phénomène thermodynamique (F) et le boîtier (3 ; 303).

6. Dispositif de mesure selon l'une des revendications précédentes, **caractérisé par le fait que** l'appareil photographique (11 ; 211) ou l'appareil photographique supplémentaire (21) prend l'image du phénomène thermodynamique (F) à chaque fois aussi bien avec une haute résolution locale, d'une part, qu'avec une haute résolution temporelle et/ou avec une haute résolution spectrale et/ou avec une résolution multispectrale, d'autre part.

7. Dispositif de mesure selon l'une des revendications précédentes, **caractérisé par le fait qu'**il est prévu comme appareil photographique supplémentaire, une caméra à fibres de verre (21).

8. Dispositif de mesure selon la revendication 7, **caractérisé par le fait qu'**au moins une partie des fibres de verre (25) de la caméra à fibres de verre (21) est raccordée à au moins une unité spectrométrique (S), pour procéder à une spectroscopie à une résolution locale, ou au moins une partie des fibres de verre (25) de la caméra à fibres de verre (21) est raccordée à une diode pour procéder à une détection à résolution locale ou temporelle, ou au moins une partie des fibres de verre (25) de la caméra (21) est raccordée à un pyromètre pour procéder à une détection à résolution locale.

9. Dispositif de mesure selon l'une des revendications précédentes, **caractérisé par le fait que** des moyens (206) destinés à l'excitation du phénomène thermodynamique sont intégrés dans le dispositif de mesure (201) .

10. Dispositif de mesure selon l'une des revendications précédentes, **caractérisé par le fait qu'**un dispositif de filtre (C) filtre au moins certains points image de l'image (B1) de caméra de l'appareil photographique (11 ; 211), les points image filtrés (B1') à un certain instant étant combinés avec des points image filtrés (B2') à au moins un instant contigu.

11. Dispositif de régulation comprenant un dispositif de mesure (1 ; 201) selon l'une des revendications précédentes, au moins une unité d'analyse (A ; M, T, S) connectée au dispositif de mesure (1 ; 201) et un rétrocouplage sur des dispositifs de réglage (V) d'une chambre (K) qui entoure le phénomène thermodynamique (F), la régulation du processus thermodynamique s'effectuant dans cette chambre (K) avec des données de l'unité d'analyse (A ; M, T, S).
